# EUROPÄISCHE PATENTSCHRIFT

(11) **EP 0 158 154 B1**
(45) Veröffentlichungstag und Bekanntmachung des Hinweises auf die Patenterteilung: **26.08.1987**
(21) Anmeldenummer: 85102998.3
(22) Anmeldetag: 15.03.1985
(51) Int. Cl.: A45F 3/04

(54) **Wanderrucksack**
Rucksack
Sac à dos

(30) Priorität: 06.04.1984 DE 8410842 U
(43) Veröffentlichungstag der Anmeldung: 16.10.1985
(73) Patentinhaber: Deuter Industriewerke AG, D-8900 Augsburg (DE)
(72) Erfinder: Busch, Johannes, D-8900 Augsburg 21 (DE)
(74) Vertreter: Charrier, Rolf, Dipl.-Ing.

## Beschreibung

Die Erfindung betrifft einen Wanderrucksack nach dem Oberbegriff des Anspruchs 1.

Ein Wanderrucksack der vorgenannten Art ist in der DE-A-1 557 402 beschrieben. Durch das Auflageband wird erreicht, dass in diesem Bereich die Rückenseite des Rucksacks nicht auf dem Rückendes Trägers aufliegt. Jeder Schulterriemen verläuft vom unteren Ende eines vertikalen Versteifungsteils über die jeweils andere Schulter zum unteren Ende des anderen vertikalen Versteifungsteils und von dort zum oberen Ende dieses anderen Versteifungsteils, so dass im Rückenbereich die beiden Schultergurte einander kreuzen. Für einen einwandfreien Sitz des Rucksacks müssen jedoch die Schultergurte so weit gespannt werden, dass die Rückenseite des Rucksacks zur Auflage auf den Rücken des Trägers kommt und somit eine Luftventilation unterbunden wird, was zu einer starken Transpiration am Rücken des Trägers führt.

Es besteht die Aufgabe, den Wanderrucksack so zu verbessern, dass eine Luftventilation im Rückenbereich möglich ist.

Gelöst wird diese Aufgabe durch die kennzeichnenden Merkmale des Anspruches 1. Vorteilhafte Ausgestaltungen sind den Unteransprüchen entnehmbar.

Ein Ausführungsbeispiel wird nachfolgend anhand der Zeichnungen näher erläutert. Diese zeigen:
Fig. 1 eine perspektivische Ansicht der Rückenseite des Wanderrucksacks und
Fig. 2 einen Vertikalschnitt durch die Mitte des Rucksacks.

An der Rückenseite des Rucksacks ist ein aus Metall oder aus einem steifen Kunststoff bestehendes Gestell befestigt. Dieses Gestell weist auf zwei vertikale und nach oben V-förmig zulaufende Versteifungsteile 1, 2, welche konkav gekrümmt sind. Diese beiden konkav gekrümmten vertikalen Versteifungsteile 1, 2 sind an ihrer Unterseite miteinander verbunden durch ein horizontal verlaufendes Versteifungsteil 3, welches ebenfalls konkav gekrümmt ist.

Die Rückenseite 4 des Rucksacks erhält hierdurch sowohl in vertikaler Richtung als auch in horizontaler Richtung im Bereich des horizontal verlaufenden Versteifungsteiles 3 einen konkaven Verlauf.

An ihrer Oberseite sind die beiden vertikalen Versteifungsteile 1, 2 miteinander verbunden durch einen horizontal verlaufenden Steg 5, der seitlich über die oberen Enden dieser Versteifungsteile 1, 2 übersteht. Über diesem Steg 5 ist eine elastische Auflage 6 angeordnet.

Die beiden Enden 7, 8 des horizontalen Versteifungsteils 3 sind miteinander verbunden über ein elastisches Auflageband 9. Dieses Auflageband 9 verläuft also sehnenartig zum Versteifungsteil 3.

An der Rückenseite 4 ist oben befestigt ein Auflagenetz 10, welches über die elastische Auflage 6 verläuft und unten am Auflageband 9 befestigt ist. Dieses Auflagenetz 10 weist somit über seine gesamte Länge einen Abstand zur konkav verlaufenden Rückenseite 4 auf. Hierdurch ist eine Luftventilation über den gesamten Rückenbereich hinweg möglich.

Die beiden Versteifungsteile 1, 2 mit ihrem Steg 5 sind eingeschoben in eine unten offene Tasche 11 am Rückenteil 4. Die beiden Enden 7, 8 des Versteifungsteiles 3 sind eingesteckt in zwei seitliche Taschen 12, 13 am Rückenteil 4.

Bevorzugt ist das elastische Auflageband 9 im Bereich der Enden 7, 8 in das horizontale Versteifungsteil 3 eingehängt. Die beiden Tragegurte 14, 15 sind oben im Bereich des Stegs 5 unterhalb der elastischen Auflage 6 am Rückenteil 4 befestigt. Unten sind sie im Bereich der Enden 7, 8 mit der Rucksackhülle verbunden.

## Patentansprüche

1. Wanderrucksack, dessen Rückenseite (4) zwei im wesentlichen vertikale, nach oben zulaufende Versteifungsteile (1, 2) aufweist, die vom Rücken des Trägers gesehen konkav gekrümmt sind und damit die Rückenseite (4) konkav spannen und die an ihrer Unterseite durch ein horizontal verlaufendes Versteifungsteil (3) miteinander verbunden sind, das ebenfalls vom Rücken des Trägers gesehen konkav gekrümmt ist und dessen Enden (7, 8) durch ein Auflageband (9) miteinander verbunden sind, dadurch gekennzeichnet, dass zwischen dem Auflageband (9) und den Oberseiten der vertikalen Versteifungsteile (1, 2) ein Auflagenetz (10) gespannt ist, die Oberseiten der vertikalen Versteifungsteile (1, 2) durch einen horizontalen Steg (5) miteinander verbunden sind, der seitlich über die Enden dieser Versteifungsteile (1, 2) übersteht, über dem Steg (5) eine elastische Auflage (6) angeordnet ist und das Auflagenetz. (10) über der elastischen Auflage (6) verläuft.

2. Wanderrucksack nach Anspruch 1, dadurch gekennzeichnet, dass die vertikal verlaufenden Versteif ungsteiied, 2) und der Steg (5) in einer unten offenen Tasche (11) an der Rückenseite (4) angeordnet sind.

3. Wanderrucksack nach Anspruch 1 oder 2, dadurch gekennzeichnet, dass die Enden (7, 8) des horizontalen Versteifungsteils (3) in zwei seitlichen Taschen (12, 13) eingesteckt sind.

## Claims

1. Rucksack, the back (4) of which has two substantially vertical bracing parts (1, 2) running upwards, which are curved concavely - seen from the back of the wearer - and consequentely stress the back (4) and which are connected to one another on their underside by a horizontally running bracing part (3), which is also curved concavely - seen from the back of the wearer - and the ends (7, 8) of which are connected to one another by a supporting strip (9), characterised in that between the supporting strip (9) and the upper sides of the vertical bracing parts (1, 2) is stretched a supporting net (10), the upper sides of the vertical bracing parts (1,2) are connected to one another by a horizontal cross-piece (5), which protrudes laterally overthe ends of these bracing parts (1, 2), above the cross-piece (5) an elastic support (6) is disposed and the supporting net (10) passes over the elastic support (6).

2. Rucksack according to Claim 1, characterised in that the vertically running bracing parts (1, 2) and the cross-piece (5) are disposed on the rear (4) in a pocket (11) open at the bottom.

3. Rucksack according to Claim 1 or 2, characterised in thatthe ends (7, 8) of the horizontal bracing part (3) are inserted into two lateral pockets (12, 13).

## Revendications

1. Sac à dos de randonnée dont la partie dorsale (4) possède deux pièces d'armature (1,2) essentiellement verticales, remontant vers le haut, qui vues de dos par le porteur sont courbées de manière concave et tendent ainsi la partie dorsale (4) de manière concave, et qui sont reliées entre-elle sur leur partie inférieure par une pièce d'armature (3) placée horizontalement, qui vue de dos par le porteur, est également courbée de manière concave, et dont les extrémités (7, 8) sont reliées entre-elles par une bande d'appui (9) caractérisé en ce que, entre la bande d'appui (9) et les parties supérieures des pièces d'armatures verticales (1, 2) est tendu un filet d'appui (10), les parties supérieures des pièces d'armatures verticales (1, 2) étant reliées entre-elles par une entretoise (5), dépassant latéralement des extrémités des pièces d'armatures (1, 2), en ce qu'une bande d'appui élastique (6) est placée sur l'entretoise (5) et que le filet d'appui (10) recouvre la bande d'appui élastique (6).

2. Sac à dos de randonnée suivant revendication 1, caractérisé en ce que les pièces d'armature placées verticalement (1, 2) et l'entretoise (5) sont placées dans une poche ouverte prévue dans le bas (11) de la partie dorsale (4).

3. Sac à dos de randonnée suivant revendications 1 ou 2, caractérisé en ce que les extrémités (7, 8) des pièces d'armatures horizontales (3) peuvent être gli- sées dans deux poches latérales (12, 13).
